# FASCICULE DE BREVET EUROPEEN

(11) **EP 0 447 314 B1**
(45) Date de publication et mention de la délivrance du brevet: **07.07.1993**
(21) Numéro de dépôt: 91400675.4
(22) Date de dépôt: 12.03.1991
(51) Int. Cl.: F24F 9/00, F24F 3/16

(54) **Procédé et dispositif de séparation dynamique de deux zones**
Verfahren und Vorrichtung zum dynamischen Trennen von zwei Zonen
Process and device for dynamic separation of two areas

(30) Priorité: 14.03.1990 FR 9003255
(43) Date de publication de la demande: 18.09.1991
(73) Titulaire: SOCIETE GENERALE POUR LES TECHNIQUES NOUVELLES S.G.N., 78182 Saint-Quentin-en-Yvelines Cédex (FR)
(72) Inventeur: Meline, François, F-75006 Paris (FR); Guetron, Robert, F-92160 Antony (FR)
(74) Mandataire: Mongrédien, André

(56) Documents cités:
- EP-A- 0 099 818

## Description

L'invention concerne un procédé permettant d'assurer la séparation dynamique de deux zones, l'une de ces zones pouvant notamment être une zone sous atmosphère contrôlée dont le confinement par rapport à l'atmosphère extérieure doit être préservé. L'invention concerne également un dispositif pour la mise en oeuvre de ce procédé.

Dans des secteurs industriels aussi différents que l'industrie nucléaire, la médecine, la biologie, et les industries électronique et agro-alimentaire, il est souvent nécessaire d'isoler certaines zones par rapport à l'atmosphère extérieure, que ce soit pour protéger les personnes se trouvant à l'extérieur de ces zones par rapport à une atmosphère confinée toxique ou dangereuse, pour éviter au contraire qu'une atmosphère confinée ne soit polluée par l'atmosphère environnante, ou pour remplir simultanément ces deux fonctions.

Dans la plupart des cas, ces contraintes conduisent à délimiter les zones sous atmosphère contrôlée par des parois étanches qui assurent le confinement souhaité. Cependant, quel que soit le secteur industriel concerné, les opérateurs peuvent être amenés à intervenir dans la zone sous atmosphère contrôlée, à travers la barrière de confinement, avec un certain degré de liberté de mouvement. Pour cette raison, on a été amené dans certains cas à remplacer au moins en partie la paroi solide délimitant la zone sous atmosphère contrôlée par une barrière dynamique préservant le confinement de la zone concernée tout en autorisant des interventions plus faciles au travers de cette barrière dynamique.

Comme l'illustre notamment le document EP-A-0 099 818, il a été proposé de protéger l'atmosphère extérieure vis-à-vis d'une zone confinée accessible par une ouverture et contenant des produits dangereux risquant de polluer l'atmosphère extérieure, en créant dans cette ouverture un rideau de gaz comprenant une veine relativement rapide située du côté de l'atmosphère extérieure à protéger et une veine relativement lente adjacente à la première et située du côté de la zone contenant les produits dangereux.

Dans ce document, afin que la séparation dynamique des deux zones soit efficace, le dard de la veine relativement lente, c'est-à-dire la zone de cette veine dans laquelle le gaz injecté ne se mélange pas à l'atmosphère environnante et présente un vecteur vitesse égal en tout point, a une longueur au moins égale à la longueur de l'ouverture, de telle sorte que ce dard sépare complètement à lui seul les deux zones. De plus, le débit d'injection du gaz dans la veine relativement lente est sensiblement égal au débit induit par la face de la veine relativement rapide qui est en contact avec cette veine relativement lente, afin que la veine relativement rapide puisse se développer pleinement sans que son trajet ne soit infléchi d'un côté ou de l'autre.

Dans un rideau de gaz ainsi réalisé, la veine relativement lente assure la séparation effective entre les deux zones grâce à son dard, et la veine relativement rapide stabilise la veine relativement lente en lui servant de "tuteur dynamique".

Ces caractéristiques permettent d'éviter tout passage de l'atmosphère polluée de la zone confinée dans l'atmosphère extérieure, puisque tout déplacement d'air ou de gaz dans ce sens se heurte au dard de la veine relativement lente, qui prend alors appui sur la veine relativement rapide. Ce confinement dynamique autorise cependant des interventions multiples en tout point de la barrière gazeuse.

En revanche, la barrière dynamique ainsi créée n'est pas efficace dans l'autre sens. En effet, un courant d'air ou de gaz en provenance de l'atmosphère extérieure et orientée vers la zone confinée risque d'incurver le dard de la veine relativement lente vers cette dernière zone, conduisant ainsi à la rupture du confinement.

Par ailleurs et de façon connue, une veine de gaz en déplacement crée de part et d'autre de son trajet une dépression d'autant plus importante que la vitesse du gaz est élevée. Cette dépression aspire le gaz environnant et conduit à un élargissement progressif de la veine au fur et à mesure de sa progression. Cet élargissement suppose, bien entendu, que du gaz en quantité suffisante soit présent de part et d'autre de la veine gazeuse relativement rapide. Dans le cas contraire, cette veine tendra à s'infléchir du côté où l'apport de gaz est insuffisant.

Dans le cas du rideau de gaz décrit dans le document EP-A-0 099 818, la veine relativement rapide est alimentée d'un côté par la veine relativement lente et, du côté opposé, par l'atmosphère extérieure.

En revanche, si le dispositif est utilisé en sens inverse (c'est-à-dire avec la veine relativement rapide située du côté de la zone confinée), afin de protéger l'atmosphère contenue dans la zone confinée vis-à-vis de l'atmosphère extérieure, des moyens doivent être prévus afin d'alimenter en gaz la veine relativement rapide du côté de cette zone confinée.

Dans ce dernier cas, on doit donc injecter un gaz sous un débit relativement élevé dans la zone sous atmosphère contrôlée. Lorsque ce gaz est un gaz rare, cela conduit à une consommation importante qui pénalise fortement le coût d'exploitation de l'installation.

Par ailleurs, il est souvent souhaitable de disposer d'une barrière dynamique efficace aussi bien dans un sens que dans l'autre entre deux zones, afin par exemple de protéger l'extérieur vis-à-vis de la pollution présente dans la zone confinée, tout en préservant le confinement de cette dernière par rapport à l'extérieur.

La présente invention a précisément pour objet un procédé et un dispositif de séparation dynamique de deux zones, conçus de façon à réduire de façon très sensible la consommation de gaz à l'intérieur de ces zones et de façon à assurer une séparation dynamique efficace dans un sens comme dans l'autre.

A cet effet, il est proposé conformément à l'invention un procédé de séparation dynamique de deux zones, selon lequel, afin de protéger une première de ces zones vis-à-vis de l'autre, on crée entre les deux zones un rideau de gaz comprenant une veine relativement rapide située du côté de la première zone et une veine relativement lente adjacente à la veine relativement rapide, du côté de l'autre zone, la veine relativement lente ayant un dard qui sépare totalement les deux zones et étant injectée à un débit sensiblement égal au débit induit par la face de la veine relativement rapide qui est en contact avec cette veine relativenent lente,
caractérisé par le fait que le rideau de gaz ainsi créé comprend de plus une deuxième veine relativement lente adjacente à la veine relativement rapide, du côté de la première zone, cette deuxième veine relativement lente ayant un dard séparant totalement les deux zones et étant injectée à un débit sensiblement égal au débit induit par la face de la veine relativement rapide qui est en contact avec la deuxième veine relativement lente.

Il est également proposé un dispositif pour la séparation dynamique de deux zones, comprenant un ensemble de buses apte à émettre un rideau de gaz séparant totalement les deux zones, et des moyens d'aspiration de ce rideau de gaz, l'ensemble de buses comportant, du côté d'une première desdites zones à protéger vis-à-vis de l'autre zone, une première buse apte à émettre une veine de gaz relativement rapide et, du côté de l'autre zone, une deuxième buse adjacente à la première buse et apte à émettre un jet relativement lent, la largeur de cette deuxième buse étant au moins égale à 1/6^{e} de la longueur du rideau de gaz,
caractérisé par le fait que l'ensemble de buses comprend, du côté de la première zone, une troisième buse adjacente à la première buse et apte à émettre un jet relativement lent, la largeur de cette troisième buse étant au moins égale à 1/6^{e} de la longueur du rideau de gaz.

Avantageusement, les moyens d'aspiration comprennent une grille d'aspiration placée en face de l'ensemble de buses et orientée parallèlement à cet ensemble.

Dans le cas où l'une des zones est délimitée par une enceinte, des moyens peuvent être prévus pour diffuser à l'intérieur de cette enceinte un courant de gaz, à un débit qui est alors très sensiblement inférieur au débit de gaz qui devait être impérativement injecté dans les dispositifs de l'art antérieur.

Un mode de réalisation préféré de l'invention va à présent être décrit, à titre d'exemple non limitatif, en se référant aux dessins annexés, dans lesquels :
- la figure 1 est une vue en coupe représentant de façon très schématique un dispositif conforme à l'invention, assurant la séparation dynamique de deux zones dont l'une est délimitée par une enceinte ; et
- la figure 2 est une vue en perspective, partiellement en coupe, illustrant le dispositif de séparation dynamique de la figure 1, appliqué au confinement d'une zone de travail dans laquelle des manipulations très diverses doivent pouvoir être effectuées.

Conformément à l'invention et comme l'illustrent très schématiquement les figures 1 et 2, on réalise la séparation dynamique de deux zones 10 et 12 au moyen d'un dispositif comprenant principalement un ensemble de buses 14 permettant de créer entre les deux zones 10 et 12 un rideau de gaz 16, et des moyens d'aspiration 18 de ce rideau de gaz.

Dans l'exemple illustré, la zone 10 est une zone confinée qui a la forme d'un parallélépipède rectangle délimité sur toutes ses faces par une paroi 20, à l'exception de sa face avant qui est ouverte vers l'extérieur. En particulier, on voit sur la figure 2 le plancher 20a, le plafond 20b et le fond vertical 20c de cette paroi 20. La face avant de la zone 10 est ouverte pour délimiter une ouverture d'accès dont le bord supérieur supporte sur toute sa longueur l'ensemble de buses 14, fixé au plafond 20b et dont le bord inférieur supporte sur toute sa longueur les moyens d'aspiration 18, fixés au plancher 20a.

On comprendra aisément que le dispositif selon l'invention peut être utilisé dans de nombreux autres cas, que ce soit pour assurer le confinement dynamique d'une zone délimitée par une enceinte présentant une ou plusieurs ouvertures de formes différentes, ou pour délimiter, à l'intérieur d'une pièce, une zone confinée sans l'aide d'aucune paroi matérielle. Ce dernier cas s'applique notamment à la protection d'un lit ou d'une table d'opération à partir d'une rampe de forme circulaire, rectangulaire ou autre surplombant la zone concernée et portant l'ensemble de buses.

Les caractéristiques physiques et chimiques à l'intérieur de la zone confinée 10, telles que la température, l'hygrométrie, la concentration en gaz, etc., peuvent être contrôlées à volonté par des moyens connus.

Comme l'illustre la figure 1, l'ensemble de buses 14 comprend, conformément à l'invention, trois buses juxtaposées désignées respectivement par les références 22, 24 et 26. Dans la pratique, chacune de ces buses est constituée par une boîte, par exemple de section rectangulaire, ouverte du côté de l'ouverture formée dans la paroi 20, c'est-à-dire en vis-à-vis des moyens d'aspiration 18, par exemple sous la forme d'une grille.

L'ouverture de la buse centrale 24 présente une largeur relativement faible (par exemple, environ 6 mm), de telle sorte que la vitesse de la veine gazeuse 28 sortant de cette buse 24 est relativement rapide (par exemple, environ 4 m/s), pour un faible débit (par exemple, environ 100 m³/h). Au contraire, les buses 22 et 26, qui sont placées respectivement du côté de la zone 10 et du côté de la zone 12 et présentent de préférence des caractéristiques identiques, ont un orifice dont la largeur est relativement grande (par exemple, environ 200 mm), de telle sorte que, pour un débit moyen d'injection de gaz à l'intérieur de ces buses (par exemple, environ 440 m³/h), les veines gazeuses 30 et 32 sortant de ces buses ont une vitesse relativement faible (par exemple, environ 0,4 m/s).

Conformément à une première caractéristique essentielle de l'invention, les dards 30a et 32a des veines gazeuses 30 et 32, c'est-à-dire les zones de ces veines gazeuses dans lesquelles le vecteur vitesse reste identique aussi bien en ce qui concerne son module qu'en ce qui concerne sa direction, ont une longueur au moins égale à la hauteur de l'ouverture dans laquelle le dispositif selon l'invention assure la séparation dynamique entre les zones 10 et 12. En d'autres termes, les dards 30a et 32a assurent l'un comme l'autre une séparation dynamique complète entre les zones 10 et 12. Dans le cas illustré sur la figure 1, dans lequel la hauteur de l'ouverture est définie par la distance séparant l'ensemble de buses 14 des moyens d'aspiration 18, la longueur de chacun des dards 30a et 32a est au moins égale à cette distance.

Dans la pratique, étant donné que la longueur du dard d'une veine gazeuse est égale à environ 6 fois la largeur de la fente formée dans la buse par laquelle cette veine gazeuse est émise, la largeur des fentes formées dans les buses 22 et 26 est donc égale à au moins environ 1/6^{e} de la distance séparant l'ensemble de buses 14 des moyens d'aspiration 18. Dans l'exemple cité où la largeur des fentes des buses 22 et 26 est d'environ 200 mm, la hauteur de l'ouverture protégée est donc, au plus, égale à environ 1200 mm.

Dans le dispositif selon l'invention, il existe donc une double séparation dynamique entre les zones 10 et 12, assurée par chacun des dards 30a et 32a des veines relativement lentes 30 et 32.

Compte tenu de la vitesse relativement faible des veines de gaz 30 et 32, chacune de ces veines risquerait d'être infléchie, sous l'effet par exemple d'un courant d'air entre les zones 10 et 12, en l'absence de la veine gazeuse 28 relativement rapide. Cependant, la vitesse de la veine gazeuse 28 émise par la buse 24 est suffisamment élevée pour que cette veine puisse servir de support à chacune des veines 30 et 32. Ces dernières sont ainsi stabilisées et tout risque de rupture du confinement résultant de leur déformation due à un éventuel courant d'air est supprimé.

De manière connue, une veine gazeuse sortant d'une buse comporte, en plus du dard précité dont la largeur diminue progressivement en s'éloignant de la buse, une zone de plein développement du jet, dont la largeur augmente au contraire progressivement en s'éloignant de la buse, et dans laquelle le gaz injecté par la buse se mélange, par aspiration, au gaz environnant. Dans cette zone de plein développement du jet, le gaz émis par la buse se "nourrit" du gaz environnant. Comme on le comprend aisément, la quantité de gaz environnant qui doit être apportée à une veine gazeuse en développement est d'autant plus importante que la vitesse du gaz à l'intérieur de cette veine est élevée. En effet, la dépression créée par la veine est alors plus importante et la quantité de gaz nécessaire pour la combler est donc plus grande.

Si l'on applique cette observation au dispositif selon l'invention, on observe que la veine gazeuse 28 relativement rapide issue de la buse 24 doit être nourrie par les veines gazeuses 30 et 32 relativement lentes issues des buses 22 et 26, puisque la veine 28 est située directement entre ces veines 30 et 32. Par conséquent, la veine gazeuse 28 relativement rapide est nourrie en totalité par les veines gazeuses 30 et 32 relativement lentes. Pour que ces dernières remplissent correctement cette fonction, le débit de gaz issu des buses 22 et 26 doit être réglé afin d'apporter à la veine gazeuse 28 relativement rapide la quantité de gaz nécessaire à son plein développement. En d'autres termes, le débit de gaz injecté par les buses 22 et 26 doit être sensiblement égal au débit induit par chacune des faces de la veine gazeuse 28 relativement rapide respectivement en contact avec les veines gazeuses 30 et 32 relativement lentes.

Etant donné que les veines gazeuses 30 et 32 sont relativement lentes, l'apport de gaz nécessaire à leur plein développement respectivement sur la face de la veine 30 tournée vers la zone 10 et sur la face de la veine 32 tournée vers la zone 12 est relativement faible. Par conséquent, si le volume des zones 10 et 12 est suffisamment grand, il apparaît pratiquement inutile d'effectuer un apport de gaz dans ces zones pour compenser la quantité de gaz qui sert à nourrir les veines gazeuses 30 et 32.

Dans le cas illustré sur les figures 1 et 2 où l'une des zones telles que la zone 10 présente un volume relativement faible, il peut être utile d'introduire régulièrement dans ce volume un courant de gaz servant à compenser la partie de ce gaz qui est prélevé par la veine gazeuse 30. Cependant, en raison de la faible vitesse de cette veine gazeuse, le débit de ce courant de gaz d'apport reste très faible par rapport à celui qui est nécessaire, dans l'art antérieur pour nourrir la veine gazeuse relativement rapide lorsque celle-ci est directement en contact avec l'atmosphère confinée à l'intérieur du local.

Les moyens d'aspiration 18 sont constitués avantageusement par une grille 34 qui s'étend parallèlement à l'ensemble de buses 14, en face de cet ensemble, sur toute sa longueur et sur une largeur qui tient compte du développement des jets 30 et 32. Cette grille 34 constitue la paroi supérieure d'une chambre d'aspiration 35 (figure 2).

Entre cette chambre d'aspiration 35 et l'ensemble de buses 14 est placé un circuit de gaz (non représenté), généralement fermé, qui permet de recycler le gaz récupéré au travers de la grille 34 et de le réinjecter par l'ensemble de buses 14 avec un débit contrôlé, pour tenir compte notamment des impératifs mentionnés précédemment. Ce circuit, qui peut notamment être conçu de façon comparable à celui qui est décrit dans le document EP-A-0 099 818, comprend des moyens permettant d'aspirer le rideau de gaz formé par les veines 28, 30 et 32 au travers de la grille 34, des moyens permettant de purifier ce gaz, et des moyens pour le réinjecter dans chacune des buses de l'ensemble de buses 14 avec le débit souhaité. Ce circuit, qui peut être réalisé de manière quelconque par un homme du métier en tenant compte de ces différents impératifs, ne fait pas partie de l'invention.

La description qui précède fait apparaître de façon claire que le dispositif selon l'invention permet de créer un rideau de gaz de structure symétrique formé de trois veines gazeuses juxtaposées et assurant, d'une part, une protection de la zone 10 vis-à-vis de la zone 12 et, d'autre part, une protection de la zone 12 vis-à-vis de la zone 10. La première protection est assurée vis-à-vis de tout courant de gaz tendant à faire passer dans la zone 12 l'atmosphère contenue dans la zone 10, par l'ensemble formé par le dard 30a de la veine gazeuse 30 relativement lente et par la veine gazeuse 28 relativement rapide qui stabilise la veine 30. La protection vis-à-vis de tout courant de gaz tendant à faire passer dans la zone 10 l'atmosphère contenue dans la zone 12 est assurée quant à elle par le dard 32a de la veine gazeuse 32 relativement lente, cette veine gazeuse 32 étant stabilisée par la veine gazeuse 28 relativement rapide. On réalise ainsi une protection croisée particulièrement utile dans de nombreuses applications industrielles, notamment lorsque la zone 10 contient une atmosphère qui doit à tout prix être protégée vis-à-vis de la pollution de l'atmosphère extérieure contenue dans la zone 12 et dans lequel l'atmosphère contenue dans la zone 10 pourrait se révéler dangereuse si elle parvenait jusqu'à l'atmosphère extérieure de la zone 12.

Lorsqu'aucun obstacle ne traverse les trois veines gazeuses émises par l'ensemble de buses 14, le rideau de gaz formé par cet ensemble assure donc une isolation complète de la zone contrôlée 10 par rapport à la zone extérieure 12 et, à l'inverse, une isolation de la zone extérieure 12 par rapport à la zone contrôlée 10.

En présence d'obstacle (tel qu'un bras de manipulateur intervenant à partir de la zone 12 dans la zone 10) se déplaçant lentement, on constate également le maintien de l'isolation entre ces zones.

Comme l'illustre la figure 2, la face arrière 20c de la paroi 20 délimitant la zone contrôlée 10 comprend, dans l'exemple décrit, une double paroi délimitant intérieurement une chambre d'admission de gaz 36 qui communique avec la zone 10 par des perforations 38. La chambre 36 est reliée à une source de gaz (non représentée) de telle sorte que l'atmosphère gazeuse de la zone 10 est renouvelée à un débit contrôlé, qui est optimisé en fonction des dimensions des perforations 38, afin qu'il ne modifie pas la direction des veines gazeuses sortant de l'ensemble de buses 14.

Comme on l'a mentionné précédemment, l'utilisation d'un ensemble de buses 14 émettant trois veines gazeuses juxtaposées comprenant une veine intermédiaire 28 relativement rapide et deux veines latérales 30 et 32 relativement lentes permet de réduire de façon très sensible la quantité de gaz introduite dans la zone 10 par rapport aux dispositifs antérieurs dans lesquels la veine relativement rapide était directement au contact de l'atmosphère contenue dans la zone contrôlée. Ainsi, un débit de quelques m³/h est suffisant dans le cas de la figure 2, alors que les dispositifs antérieurs auraient nécessité un débit d'environ 470 m³/h.

Sur la figure 2, on a également illustré, uniquement à titre d'exemple, l'une des multiples possibilités d'intervention offertes par le dispositif de séparation dynamique selon l'invention, à l'intérieur de la zone contrôlée 10.

Dans cet exemple, un télémanipulateur maître/ esclave 40 traverse le rideau de gaz formé par l'ensemble de buses 14, de telle sorte que le bras maître 42 soit situé dans la zone extérieure 12 et le bras esclave 44 dans la zone confinée 10. Le bloc central 46 de ce télémanipulateur 40 est monté sur un support 48 lié à un chariot 50 apte à se déplacer sur des rails 52 fixés sur le plafond 20b et s'étendant selon une direction parallèle à l'ouverture formée sur la face avant de la paroi 20, c'est-à-dire à l'ensemble de buses 14 et aux moyens d'aspiration 18.

Grâce à cet agencement, il est possible, au moyen d'un télémanipulateur unique, d'intervenir en tout point de la zone 10, quelle que soit la longueur de celle-ci.

Le bloc central 46, qui traverse les veines gazeuses 28, 30 et 32, a pour effet de couper les dards 30a et 32a. Cependant, en raison de la lenteur des jets 30 et 32, il n'y a pas de décollement du gaz s'écoulant dans ces deux veines gazeuses par rapport à l'obstacle formé par le bloc de traversée 46. De plus, la veine gazeuse intermédiaire 28 permet, grâce à sa rapidité, d'évacuer immédiatement une grande partie des contaminants éventuellement diffusés dans les jets lents. Par conséquent, la séparation dynamique entre les zones 10 et 12 est préservée.

La présence d'un courant supplémentaire de gaz dans l'enceinte amène une garantie supplémentaire de non pollution de l'atmosphère de l'enceinte par les polluants de la zone 12.

Bien entendu, le rideau de gaz obtenu à l'aide du dispositif de séparation dynamique selon l'invention peut être traversé par tout autres outils ou organes permettant à un opérateur d'intervenir depuis l'extérieur, en un point quelconque de la zone 10. Il peut notamment s'agir d'un outil de préhension léger manoeuvré par l'opérateur depuis l'extérieur, ou même des bras de l'opérateur.

La séparation dynamique obtenue à l'aide des trois veines gazeuses juxtaposées peut servir à isoler une zone déterminée à l'intérieur d'une pièce de plus grande dimension, sans que cette zone soit délimitée par aucune barrière matérielle. Par ailleurs, l'agencement de l'ensemble de buses et des moyens d'aspiration peut être réalisé différemment, ces deux éléments n'étant pas nécessairement placés sur le bord horizontal d'une ouverture.

## Revendications

1. Procédé de séparation dynamique de deux zones (10,12), selon lequel, afin de protéger une première (10) de ces zones vis-à-vis de l'autre, on crée entre les deux zones un rideau de gaz comprenant une veine relativement rapide (28) située du côté de la première zone et une veine relativement lente (32) adjacente à la veine relativement rapide, du côté de l'autre zone (12), la veine relativement lente ayant un dard (32a) qui sépare totalement les deux zones et étant injectée à un débit sensiblement égal au débit induit par la face de la veine relativement rapide qui est en contact avec cette veine relativement lente,
caractérisé par le fait que le rideau de gaz ainsi créé comprend de plus une deuxième veine relativement lente (30) adjacente à la veine relativement rapide (28), du côté de la première zone (10), cette deuxième veine relativement lente ayant un dard (30a) séparant totalement les deux zones et étant injectée à un débit sensiblement égal au débit induit par la face de la veine relativement rapide qui est en contact avec la deuxième veine relativement lente.

2. Dispositif pour la séparation dynamique de deux zones, comprenant un ensemble de buses (14) apte à émettre un rideau de gaz séparant totalement les deux zones, et des moyens d'aspiration (18) de ce rideau de gaz, l'ensemble de buses comportant, du côté d'une première (10) desdites zones à protéger vis-à-vis de l'autre zone, une première buse (24) apte à émettre une veine de gaz relativement rapide (28) et, du côté de l'autre zone (12), une deuxième buse (26) adjacente à la première buse et apte à émettre un jet relativement lent (32), la largeur de cette deuxième buse étant au moins égale à environ 1/6^{e} de la longueur du rideau de gaz,
caractérisé par le fait que l'ensemble de buses comprend, du côté de la première zone (10), une troisième buse (22) adjacente à la première buse et apte à émettre un jet relativement lent (30), la largeur de cette troisième buse étant au moins égale à environ 1/6^{e} de la longueur du rideau de gaz.

3. Dispositif selon la revendication 2, caractérisé par le fait que les moyens d'aspiration comprennent une grille d'aspiration (34) placée en face de l'ensemble de buses (14) et orientée parallèlement à cet ensemble.

4. Dispositif selon l'une quelconque des revendications 2 et 3, caractérisé par le fait que, l'une des zones étant délimitée par une enceinte (20), des moyens (38) sont prévus pour diffuser à l'intérieur de cette dernière un courant de gaz à un débit relativement faible, sensiblement égal au débit induit par la face de la veine relativement lente (30) adjacente à la zone délimitée par l'enceinte (20).

## Patentansprüche

1. Verfahren zum dynamischen Trennen von zwei Zonen (10, 12), gemäß dem man, um eine erste (10) dieser Zonen gegenüber der anderen zu schützen, einen Gasvorhang zwischen den beiden Zonen schafft, der einen relativ schnellen Strahl (28) enthält, der sich auf der Seite der ersten Zone befindet, und einen relativ langsamen Strahl (32), der auf der Seite der anderen Zone (12) an den relativ schnellen Strahl angrenzt, wobei der relativ langsame Strahl einen Kern (32a) hat, der die beiden Zonen gänzlich trennt und einen Durchsatz aufweist, der im wesentlichen dem Durchsatz an der Außenfläche des relativ schnellen Strahls entspricht, die in Kontakt ist mit diesem relativ langsamen Strahl,
dadurch **gekennzeichnet**,
daß der so erzeugte Gasvorhang außerdem einen zweiten relativ langsamen Strahl (30) enthält, der an den relativ schnellen Strahl (28) auf der Seite der ersten Zone (10) angrenzt, wobei dieser zweite relativ langsame Strahl einen Kern (30a) hat, welcher die beiden Zonen gänzlich trennt und einen Durchsatz aufweist, der im wesentlichen dem Durchsatz an der Außenfläche des relativ schnellen Strahls entspricht, die in Kontakt ist mit dem zweiten relativ langsamen Strahl.

2. Vorrichtung für die dynamische Trennung der beiden Zonen, die einen Düsenaufbau (14) enthält, der einen Gasvorhang herstellen kann, der geeignet ist, die beiden Zonen gänzlich zu trennen, und Absaugmittel (18) für diesen Gasvorhang, wobei der Düsenaufbau auf der Seite einer ersten (10) der Zonen, die es gegenüber der anderen Zone zu schützen gilt, eine erste Düse (24) enthält, die einen relativ schnellen Gasstrahl (28) aussendet, und auf der Seite der anderen Zone (12) eine zweite Düse (26), angrenzend an die erste Düse, so ausgebildet, daß sie einen relativ langsamen Strahl (32) aussendet, wobei die Breite dieser zweiten Düse wenigstens gleich ungefähr 1/6 der Länge des Gasvorhangs beträgt,
dadurch gekennzeichnet, daß der Düsenaufbau auf der Seite der ersten Zone (10) eine dritte Düse (22) enthält, die an die erste Düse angrenzt und so ausgebildet ist, daß sie einen relativ langsamen Strahl (30) aussendet, wobei die Breite dieser dritten Düse wenigstens gleich ungefähr 1/6 der Länge des Gasvorhangs beträgt.

3. Vorrichtung nach Anspruch 2, dadurch gekennzeichnet, daß die Absaugmittel ein Absauggitter (34) enthalten, das dem Düsenaufbau (14) gegenüberliegend angebracht und parallel zu diesem Aufbau ausgerichtet ist.

4. Vorrichtung nach einem der Ansprüche 2 und 3, dadurch gekennzeichnet, daß eine der Zonen, die durch eine Hülle (20) abgegrenzt wird, Mittel (38) aufweist für das Einleiten eines Gasstroms in diese letztere mit einem relativ geringen Durchsatz, der in etwa dem Durchsatz an der Außenfläche des relativ langsamen Strahls (30) entspricht, die angrenzt an die Zone, welche von der Hülle (20) abgegrenzt wird.

## Claims

1. Process for the dynamic separation of two zones (10, 12), according to which, in order to protect a first (10) of the said zones with respect to the other, between the said two zones is formed a gas certain having a relatively fast stream (28) located on the side of the first zone and a relatively slow stream (32) adjacent to the relatively fast stream on the side of the other zone (12), the relatively slow stream having a tongue (32a) which completely separates the two zones and is injected at a flow rate substantially equal to that induced by the face of the relatively fast stream in contact with said relatively slow stream, characterized in that the thus formed gas curtain also has a second relatively slow stream (30) adjacent to the relatively fast stream (28) on the side of the first zone (10), said second relatively slow stream having a tongue (30a) completely separating the two zones and being injected at a flow rate substantially equal to that induced by the face of the relatively fast stream in contact with the second relatively slow stream.

2. Apparatus for the dynamic separation of two zones having a plurality of nozzles (14) able to discharge a gas certain completely separating the two zones, and suction means (18) for the said gas certain, the plurality of nozzles having on the side of a first (10) of said zones to be protected from the other zone, a first nozzle (24) able to discharge a relatively fast gas stream (28) and on the side of the other zone (12), a second nozzle (26) adjacent to the first nozzle and able to discharge a relatively slow stream (32), the width of said second nozzle being at least equal to 1/6 of the length of the gas curtain, characterized in that the plurality of nozzles comprises, on the side of the first zone (10), a third nozzle (22) adjacent to the first nozzle and able to discharge a relatively slow stream (30), the width of said third nozzle being at least equal to 1/6 of the length of the gas curtain.

3. Apparatus according to claim 2, characterized in that the suction means comprise a suction grid or grating (34) positioned facing the plurality of nozzles (14) and oriented parallel to the latter.

4. Apparatus according to either of the claims 2 and 3, characterized in that one of the zones being defined by an enclosure (20), means (38) are provided for diffusing into the latter a gas flow at a relatively low rate, which is substantially equal to the flow rate induced by the face of the relatively slow stream (30) adjacent to the zone defined by the enclosure (20).
